# EUROPÄISCHE PATENTSCHRIFT

(11) **EP 0 371 044 B1**
(45) Veröffentlichungstag und Bekanntmachung des Hinweises auf die Patenterteilung: **09.12.1992**
(21) Anmeldenummer: 88905838.4
(22) Anmeldetag: 22.07.1988
(51) Int. Cl.: H01B 13/00, B65B 27/10

(54) **WERKZEUG FÜR DAS ABBINDEN VON KABELBÜNDELN ODER DERGLEICHEN MIT EINEM ENDLOSEN BAND**
TOOL FOR TYING UP BUNDLES OF CABLES OR SIMILAR WITH AN ENDLESS RIBBON
OUTIL DE FICELAGE DE FAISCEAUX DE CABLES OU SIMILAIRES AVEC UN RUBAN SANS FIN

(30) Priorität: 24.07.1987 DE 8710185 U
(43) Veröffentlichungstag der Anmeldung: 06.06.1990
(73) Patentinhaber: Paul Hellermann GmbH, 25421 Pinneberg (DE)
(72) Erfinder: SCHLOTTKE, Horst, D-2081 Tangstedt (DE)
(74) Vertreter: Glawe, Delfs, Moll & Partner
(86) Internationale Anmeldenummer: EP8800662
(87) Internationale Veröffentlichungsnummer: WO8901227

(56) Entgegenhaltungen:
- DE-B- 1 279 801
- FR-A- 2 558 794
- US-A- 3 154 114

## Beschreibung

Die Erfindung betrifft ein Werkzeug zum Spannen und Abschneiden einer um einen Gegenstand herumgelegten Bandschlaufe, deren Enden durch ein zu ihrer Verbindung vorgesehenes Schloß hindurchgeführt sind und von denen das eine mit einem Bandvorrat verbunden ist, wobei das Werkzeug eine Halterung für das Schloß, eine Öffnung in der Schloßhalterung für den Durchtritt der Bandenden, eine Spanneinrichtung für das mit dem Bandvorrat verbundene Bandende, eine Schneideinrichtung und eine Halteeinrichtung für das freie Bandende, die von einer das freie Bandende einseitig gegen das andere, von einem Widerlager des Werkzeugs abgestützte Bandende pressenden Klemme gebildet ist.

Bei einem bekannten Werkzeug dieser Art (DE-B-1279801) ist die Schneideinrichtung unmittelbar hinter der Schloßhalterung angeordnet, damit die aus dem Schloß herausragenden Bandenden möglichst kurz abgeschnitten werden können. Dies hat den Nachteil, daß nicht nur das zu spannende, mit dem Bandvorrat verbundene Bandende abgeschnitten werden muß, sondern auch das freie Bandende, so daß Abfallstücke entstehen. Jedoch ist in manchen Anwendungsfällen (bspw. im Flugzeugbau), die Entstehung von Abfall unzulässig, weil er Störungen an anderer Stelle verursachen könnte.

In solchen Fällen benutzt man daher solche Kabelbinder, deren Band einstückig mit dem Kopf verbunden ist (US-A-3154114), und verzichtet auf das Abschneiden des überstehenden Bandendes, obwohl auch dieses unerwünscht ist. Soweit in Werkzeugen zum Verarbeiten solcher einstückiger Kabelbänder eine Schneideinrichtung zum Abschneiden des überstehenden Bandendes vorgesehen ist (US-A-3154114), ist diese Schneideinrichtung ebenfalls unmittelbar hinter der Kopfhalterung angeordnet, um einen geringen Überstand des abgeschnittenen Bandendes über den Kopf zu gewährleisten. Grundsätzlich haben einstückig ausgebildete Kabelbänder den Nachteil, daß sie wegen des höheren Materialeinsatzes teurer sind als solche, die aus einem Abschnitt eines endlosen Bands und gesonderten Köpfen zusammengesetzt werden.

Der Erfindung liegt die Aufgabe zugrunde, ein Werkzeug der eingangs genannten Art zu schaffen, daß die Verarbeitung von Kabelbändern unter Verwendung eines endlosen Bandes ohne die Entstehung von Abfall erlaubt.

Die erfindungsgemäße Lösung besteht darin, daß die Klemme unmittelbar hinter dem Schloß bzw. der Schloßhalterung und die Schneideinrichtung auf der der Schloßhalterung abgewandten Seite der Klemme angeordnet sind.

Diese Lösung gestattet es, daß freie Bandende unmittelbar hinter der Klemme und vor der Schneideinrichtung enden zu lassen, so daß nichts davon abgeschnitten werden muß und demzufolge auch kein Abfall entsteht.

Das Abschneiden eines Bandendes ist nur dann sinnvoll, wenn der am Kopf verbleibende Rest sehr kurz ist. Andernfalls könnte er mit seiner scharfen Schnittkante Verletzungsgefahr verursachen. Man konnte nicht erwarten, daß durch die erfindungsgemäße Anordnung hinreichend kurz abgeschnitten werden könnte. Herkömmliche Halteeinrichtungen zum Halten des freien Bandendes haben nämlich in Richtung der Banderstreckung eine beträchtliche Länge.Das liegt daran, daß sie für eine vollständige Aufnahme der maximalen Spannkraft bemessen sind. Die Erfindung hat erkannt, daß dies aufgrund eines eigenartigen Effekts nicht erforderlich ist. Wenn nämlich - wie von der Erfindung vorausgesetzt - das freie Bandende durch die Halteeinrichtung gegen das mit dem Bandvorrat in Verbindung stehende, zu spannende Bandende gepreßt ist, tritt die von der Klemme zu haltende maximale Spannung am freien Bandende nur dann auf, wenn das zu spannende Bandende in Spannrichtung gezogen wird, und wenn demzufolge von dem zu spannenden Bandende eine Reibkraft auf das freie Bandende ausgeübt wird, die die zum Festhalten des freien Bandendes erforderliche Haltekraft verringert.

Auf dieser erfinderischen Erkenntnis beruht es, daß eine besonders kleine, in Bandrichtung kurze Klemmeinrichtung verwendet werden kann, für deren Unterbringung nur eine geringe Distanz zwischen dem Schloß und der Schneideinrichtung erforderlich ist. Daher kann die Schneideinrichtung auf der dem Schloß abgewandten Seite der Halteeinrichtung angeordnet werden und kann die Schneidwirkung auf das mit dem Bandvorrat in Verbindung stehende Bandende beschränkt werden. Die Entstehung von Abfall am freien Bandende wird dadurch vermieden.

Zweckmäßigerweise ist die Klemme in Form eines dünnen Blattes ausgebildet, um den unvermeidlichen Überstand des Bandes über das Schloß auf ein Minimum zu beschränken. Aus dem gleichen Grunde ist die Klinge der Schneideinrichtung mit geringem Abstand hinter der Klemme oder sogar unmittelbar an diese anschließend in einer gemeinsamen Führung angeordnet.

Damit das freie Bandende nicht zu weit und nicht zu kurz in das Werkzeug eingeschoben wird, ist zweckmäßigerweise hinter der Klemme ein Anschlag vorgesehen. Die Klinge der Schneideinrichtung kann als dieser Anschlag dienen.

Um zu gewährleisten, daß das Band stets mit ausreichender, begrenzter Kraft gegen den Anschlag geschoben wird, kann in dem Antrieb, der für das Umlegen des Bands um den zu bindenden Gegenstand - insb. bei einem automatisch betriebenen Werkzeug - vorgesehen ist, eine Rutschkupplung vorgesehen sein.

Um eine kompakte Bauweise und gleichzeitig eine rasche automatische Steuerung des Werkzeugs zu erreichen, ist eine pneumatische Steuerung desselben zweckmäßig. Eine besonders schnelle Betätigung der Klemme kann dadurch erzielt werden, daß ein für die Steuerung der Klemme vorhandener pneumatischer Schaltzylinder während des Bandschubes mit Druckluft beaufschlagt wird, wobei er mittels einer mechanischen Sperre einstweilen bis zur Erreichung der Klemmposition des Bandendes festgehalten wird, um dann ausgelöst und schlagartig mit voller Kraft in die Klemmposition bewegt zu werden.

Die Erfindung wird im folgenden anhand der Zeichnungen näher erläutert. Die Figuren 1 bis 3 zeigen eine schematische Darstellung eines Teils des Werkzeugs in drei verschiedenen Zuständen.

Das Prinzip des Band- und Schloßaufbaus, des Werkzeugaufbaus und des Abbindeverfahrens folgt dem Stand der Technik gemäß DE/PS 12 79 801. Das Kabelband bildet eine Schlaufe 2, deren Enden 3A und 3B in dem Schloß 7 mittels eines Stifts 9 gesichert werden.

Das Werkzeug enthält eine Halterung für einen nicht dargestellten Bandvorrat und einen Führungskanal 1 für das Band 3, der in der Werkzeugstirn in einer Halterung 5 für das Schloß 7 fluchtend mit der in dem Schloß vorgesehenen Bandöffnung mündet, so daß das durch den Führungskanal 1 vorgeschobene Bandende 3A durch das Schloß tritt, dem zu bindenden Gegenstand - im dargestellten Beispiel einem Kabelbaum 17 - umgelegt wird und durch die Schloßöffnung wieder in den Führungskanal 1 des Werkzeugs zurückgeschoben.

Der Führungskanal 1 bildet nahe seinem öffnungsseitigen Ende auf seiner in der Zeichnung oben liegenden Seite, die dem mit dem Bandvorrat in Verbindung stehenden Bandende 3B zugeordnet ist, ein Widerlager 4. Auf der gegenüberliegenden Seite ist unmittelbar hinter der Schloßhalterung 5 eine blattförmige Klemme 11 vorgesehen, die zusammen mit der Klinge 13 der Schneideinrichtung in einer Führung, die einerseits von der Platte 6 der Schloßhalterung und andererseits einer Führungskante 8 des Werkzeugkörpers gebildet ist, quer zum Führungskanal 1 in Pfeilrichtung 19 verschiebbar ist. Sie steht mit einem nicht dargestellten betrieb in Verbindung, der bei automatischer Ausführung des Werkzeugs von einem pneumatischen Schaltzylinder gebildet sein kann. Im Ruhezustand ist die Klemme 11 entgegen der Pfeilrichtung 19 aus dem Führungskanal 1 zurückgezogen. In aktiver Stellung kann sie in Pfeilrichtung 19 vorgeschoben und gegen das freie Bandende 3A gepreßt werden (Figur 2 und 3).

Die Klinge 13 der Schneideinrichtung ragt in der Ruhestellung in den Führungskanal 1 gemäß Figur 1 hinein, läßt aber hinreichenden Platz für das mit dem Bandvorrat in Verbindung stehende und zu spannende Bandende 3B. Durch einen nicht dargestellten Antrieb kann sie in Pfeilrichtung 23 gegen das Widerlager 4 bewegt werden, um das zu spannende Bandende 3B abzuschneiden (Fig. 3).

Das Werkzeug wirft in folgender Weise benutzt.

Das freie Ende 3A des Bandes 3 wird gemäß Pfeil 15 durch die Führung 1 und durch die Öffnung des Schlosses 7 geführt (Fig. 1), um ein vor dem Werkzeug befindliches Kabelbündel 17 herumgelegt und wieder durch das Schloß 7 in die Führung 1 bis zur Anlage an der einen Anschlag bildenden Klinge 13 eingeführt. Dieses Herumlegen kann bei von Hand betätigten Werkzeugen von Hand erfolgen. Die Erfindung ist aber auch auf automatische Werkzeuge anwendbar, bei denen das Band 3 automatisch um das Kabelbündel 17 gelegt wird. Sobald das freie Ende 3A an der Klinge 13 anliegt, wird die Klemme 11 in Richtung des Pfeiles 19 bewegt, und wird das freie Ende 3A des Bandes 3 gegen das benachbarte Ende 3B gepreßt, das sich gegenüber der Klemmkraft an dem Widerlager 4 abstützt. Das Bandende 3B wird dann zurück in Richtung des Pfeils 21 gezogen, um damit die Schlaufe 2 um das Kabelbündel 17 zu spannen. Dies ist möglich, weil die aneinanderliegenden Oberflächen des Bandes glatt sind und daß Widerlager 4 ebenfalls reibungsarm ausgebildet ist, beispielsweise als ebene Metallfläche. Hingegen kann (aber muß nicht) die Stirnfläche der Klemme 11 reibintensiv ausgebildet sein. Nach Erreichung einer vorbestimmten Spannung wird der Stift 9 in das Schloß 7 eingedrückt. Dabei formt der Stift durch Tiefziehen in den geklemmten und unter Zug stehenden Bandenden einen in die obere Bohrung hineinreichenden becherförmigen Materialbereich, und die Klinge 13 wird gemäß Pfeil 23 gegen das Bandende 3B gedrückt und das Band 3 somit ohne Abfall abgeschnitten (Fig. 3).

Die Einführung des Bandes 3, das Herumlegen um das Kabelbündel 17, sowie die Bewegungen der Klemme 11, des Messers 13 und das Zurückziehen des Bandes 3 werden zweckmäßigerweise pneumatisch gesteuert. In diesem Falle kann eine Verkürzung der Arbeitszeit dadurch erreicht werden, daß der pneumatische Schaltzylinder der Klemme 11 schon während des Bandvorschubs mit Druckluft beaufschlagt wird und einstweilen mittels einer mechanischen Sperre festgehalten wird, bis das Bandende 3A die Klemmposition erreicht hat. Auf diese Weise kann sich der Schaltzylinder schon während des Bandvorschubs mit Druckluft füllen und wird nach dem Lösen der mechanischen Sperre seine Schaltgeschwindigkeit erhöht.

Bei einer vereinfachten Ausführung des Werkzeugs können die Klemme 11 und die Klinge 13 als einheitliches Klemm- und Schneidorgan ausgebildet werden, das außer der Ruheposition zwei Arbeitspositionen hat, von denen die erste eine Klemmposition und die zweite eine Schneidposition ist. In der Klemmposition ist die Schneide der Klinge an der Stelle, an der in den Figuren die Klemme 11 wirkt, gegen oder in das freie Bandende gepreßt, ohne dies durchzuschneiden. Bei der Bewegung in die Schneidposition werden ein sehr kurzes Stück des freien Bandendes sowie das mit der Vorratsrolle verbundene Bandende abgeschnitten. Als Anschlag für das freie Bandende ist in diesem Fall eine hinter der Klinge angeordnete, feststehende Kante oder dgl. vorgesehen. Wird diese Kante dem Klemm- und Schneidorgan sehr nahe angeordnet, so kann der dabei anfallende Abfall so gering gehalten werden, daß er unschädlich ist oder leicht im Werkzeug aufgefangen werden kann.

## Patentansprüche

1. Werkzeug zum Spannen und Abschneiden einer um einen Gegenstand (17) herumgelegten Bandschlaufe (2), deren Enden (3A, 3B) durch ein zu ihrer Verbindung vorgesehenes Schloß (7) hindurchgeführt sind und von denen das eine (3B) mit einem Bandvorrat verbunden ist, wobei das Werkzeug eine Halterung (5) für das Schloß (7), eine Öffnung in der Schloßhalterung für den Durchtritt der Bandenden, eine Spanneinrichtung für das mit dem Bandvorrat verbundene Bandende (3B), eine Schneideinrichtung und eine Halteeinrichtung für das freie Bandende (3A) umfaßt, die von einer das freie Bandende (3A) einseitig gegen das andere, von einem Widerlager (4) des Werkzeugs abgestützte Bandende (3B) pressenden Klemme (11) gebildet ist, dadurch gekennzeichnet, daß die Klemme (11) unmittelbar hinter dem Schloß (7) bzw. der Schloßhalterung (5) und die Schneideinrichtung (13) auf der der Schloßhalterung (5) abgewandten Seite der Klemme (11) angeordnet sind.

2. Werkzeug nach Anspruch 1, dadurch gekennzeichnet, daß die Klemme (11) in Form eines dünnen Blattes ausgebildet ist.

3. Werkzeug nach Anspruch 1 oder 2, dadurch gekennzeichnet, daß die Klinge (13) der Schneideinrichtung mit geringem Abstand hinter der Klemme (11) angeordnet ist.

4. Werkzeug nach Anspruch 3, dadurch gekennzeichnet, daß die Klinge (13) der Schneideinrichtung mit demselben Widerlager (4) wie die Klemme (11) zusammenwirkt.

5. Werkzeug nach einem der Ansprüche 1 bis 4, dadurch gekennzeichnet, daß für die Klemme (11) und für die dahinter angeordnete Klinge (13) der Schneideinrichtung eine gemeinsame Führung (8) vorhanden ist.

6. Werkzeug nach einem der Ansprüche 1 bis 5, dadurch gekennzeichnet, daß hinter der Klemme (11) ein Anschlag für das freie Bandende (3A) vorgesehen ist.

7. Werkzeug nach Anspruch 6, dadurch gekennzeichnet, daß die Klinge (13) der Schneideinrichtung den Anschlag für das freie Ende (3A) des Bandes bildet.

8. Werkzeug nach Anspruch 6 oder 7, dadurch gekennzeichnet, daß eine Vorschubeinrichtung mit Rutschkupplung für das freie Bandende vorgesehen ist.

9. Werkzeug nach einem der Ansprüche 1 bis 8, dadurch gekennzeichnet, daß eine automatische Steuerung des Werkzeugs vorgesehen ist.

10. Werkzeug nach Anspruch 9, dadurch gekennzeichnet, daß ein für die Steuerung der Klemme vorhandener pneumatischer Schaltzylinder während des Bandschubs mit Druckluft beaufschlagt wird, wobei er mittels einer mechanischen Sperre einstweilen bis Erreichung der Klemmposition des Bandendes festgehalten ist.

## Claims

1. A tool for tensioning and cutting off a strap loop (2) arranged around an article (17), the ends (3A, 3B) of which are passed through a buckle (7) provided for the connection thereof and one of which (3B) is connected to a strap supply, wherein the tool comprises a holder (5) for the buckle (7), an opening in the buckle holder for the passage of the strap ends, a tensioning means for the strap end (3B) connected to the strap supply, a cutting means and a retaining means for the free strap end (3A), which is formed by a clamp (11) which presses the free strap end (3A) on one side against the other strap end (3B) supported by an abutment (4) of the tool, characterised in that the clamp (11) is disposed immediately behind the buckle (7) or the buckle holder (5) and the cutting means (13) is disposed on that side of the clamp (11) remote from the buckle holder (5).

2. A tool according to Claim 1, characterised in that the clamp (11) is in the form of a thin plate.

3. A tool according to Claim 1 or 2, characterised in that the blade (13) of the cutting means is disposed at a small distance behind the clamp (11).

4. A tool according to claim 3, characterised in that the blade (13) of the cutting means co-operates with the same abutment (4) as the clamp (11).

5. A tool according to any one of Claims 1 to 4, characterised in that a common guide (8) is provided for the clamp (11) and for the blade (13) of the cutting means disposed behind the latter.

6. A tool according to any one of Claims 1 to 5, characterised in that a stop member for the free strap end (3A) is provided behind the clamp (11).

7. A tool according to Claim 6, characterised in that the blade (13) of the cutting means forms the stop member for the free end (3A) of the strap.

8. A tool according to Claim 6 or 7, characterised in that a feed means with a friction coupling is provided for the free strap end.

9. A tool according to any one of Claims 1 to 8, characterised in that automatic control of the tool is provided.

10. A tool according to Claim 9, characterised in that a pneumatic control cylinder, which is provided for controlling the clamp, is acted upon with compressed air during the strap feed and it is temporarily restrained by means of a mechanical locking means until reaching the clamping position of the strap end.

## Revendications

1. Outil pour tendre et sectionner un ruban (2) de cerclage disposé autour d'un objet (17), dont les extrémités (3A, 3B) sont guidées à travers un fermoir (7) prévu pour leur liaison et dont une extrémité (3B) est reliée à un rouleau d'alimentation de ruban, l'outil comprenant un support (5) pour le fermoir (7), une ouverture dans le support de fermoir pour le passage des extrémités du ruban, un dispositif tendeur pour l'extrémité (3B) du ruban reliée au rouleau d'alimentation de ruban, un dispositif de sectionnement et un dispositif de maintien pour l'extrémité libre (3A) du ruban, qui est formé par un élément de serrage (11) pressant l'extrémité libre (3A) du ruban d'un côté contre l'autre extrémité (3B) du ruban soutenue par un contre-appui (4) de l'outil, caractérisé en ce que l'élément de serrage (11) est placé immédiatement derrière le fermoir (7) ou le support de fermoir (5), et en ce que le dispositif de sectionnement (13) est placé sur le côté de l'élément de serrage (11) opposé au support de fermoir (5).

2. Outil selon la revendication 1, caractérisé en ce que l'élément de serrage (11) est conçu sous la forme d'une lame mince.

3. Outil selon la revendication 1 ou 2, caractérisé en ce que la lame (13) du dispositif de sectionnement est placée derrière l'élément de serrage (11) avec un faible écartement.

4. Outil selon la revendication 3, caractérisé en ce que la lame (13) du dispositif de sectionnement coopère avec le même contre-appui (4) que l'élément de serrage (11).

5. Outil selon l'une quelconque des revendications 1 à 4, caractérisé en ce qu'un guidage (8) commun est présent pour l'élément de serrage (11) et pour la lame (13), située derrière, du dispositif de sectionnement.

6. Outil selon l'une quelconque des revendications 1 à 5, caractérisé en ce qu'il est prévu, derrière l'élément de serrage (11), une butée pour l'extrémité libre (3A) du ruban.

7. Outil selon la revendication 6, caractérisé en ce que la lame (13) du dispositif de sectionnement constitue la butée pour l'extrémité libre (3A) du ruban.

8. Outil selon la revendication 6 ou 7, caractérisé en ce qu'il est prévu un dispositif d'avance avec accouplement patinant pour l'extrémité libre du ruban.

9. Outil selon l'une quelconque des revendications 1 à 8, caractérisé en ce qu'il est prévu une commande automatique de l'outil.

10. Outil selon la revendication 9, caractérisé en ce qu'un vérin pneumatique de manoeuvre présent pour la commande de l'élément de serrage est alimenté en air comprimé pendant l'avance du ruban et en ce qu'il est temporairement immobilisé au moyen d'un arrêt mécanique jusqu'à ce que la position de serrage de l'extrémité du ruban soit atteinte.
